# EUROPÄISCHE PATENTSCHRIFT

(11) **EP 1 262 600 B1**
(45) Veröffentlichungstag und Bekanntmachung des Hinweises auf die Patenterteilung: **21.12.2005**
(21) Anmeldenummer: 02010630.8
(22) Anmeldetag: 11.05.2002
(51) Int. Cl.: E01D 15/127

(54) **Militärisches Schnellbaubrückensystem**
Rapid construction system for military bridges
Système de construction rapide pour ponts militaires

(30) Priorität: 02.06.2001 DE 10127136
(43) Veröffentlichungstag der Anmeldung: 04.12.2002
(73) Patentinhaber: General Dynamics Santa Barbara Sistemas GmbH, 67655 Kaiserslautern (DE)
(72) Erfinder: Eberl, Klaus, 66887 Sankt Julian (DE); Fraundorfer, Werner, Dipl.-Ing. (FH), 66885 Bedesbach (DE)
(74) Vertreter: Patentanwälte Möll und Bitterich

(56) Entgegenhaltungen:
- EP-A- 0 475 853
- DE-A- 3 842 373
- DE-A- 4 009 354
- FR-A- 2 678 297

## Beschreibung

Die Erfindung betrifft mittels Luft-, Schienen-, Wasser- und/oder Landfahrzeugen transportierbare, im freien Vorbau verlegbare militärische Schnellbaubrückensysteme gemäß dem Oberbegriff des Anspruchs 1.

Derartige Schnellbausysteme sind seit Jahrzehnten bei vielen Armeen im Einsatz. Brücken mit großer Spannweite von über 20 m sind unter den Bezeichnungen "Biber" und "Leguan" bekannt. Man vergleiche DE 44 34 027 C, DE 41 23 092 A, EP 0 374 019 A und US 5 042 102.

Brücken mit kleinerer Spannweite können auch mittels Lastkraftwagen transportiert und verlegt werden. Man vergleiche US 2 556 175, DE 39 32 742 C, EP 0 391 149 B, EP 0 407 235 A oder DE 40 09 354 A.

Bei allen diesen im freien Vorbau verlegbaren Brücken wird den Teilen, die für den Verlegevorgang benötigt werden, besondere Aufmerksamkeit geschenkt. Die Mechanik muss so ausgelegt sein, dass sie die beim freien Vorbau auftretenden Kräfte aufnehmen kann, dass die Brücke ohne zu klemmen oder zu verkanten bewegt werden kann und dass keine vorzeitigen Abnutzungen auftreten. Zu diesem Zweck besitzen die Verlegefahrzeuge Paare von Tragrollen, die mit entsprechenden Laufflächen an der Brücke zusammenwirken und die die Bewegung der Brücke ermöglichen. Des weiteren sind vorgesehen Motoren und Getriebe, die die Brücke in Bewegung setzen. Schließlich sind auf den Transport- und Verlegefahrzeugen auch Vorrichtungen vorgesehen, die das Koppeln der während des Transports zerlegten Brücke ermöglichen.

Aus der EP 0 475 853 A ist ein auf einem Straßenfahrzeug, z. B. einem Lastkraftwagen, transportierbares und mit diesem verlegbares Brückensystem bekannt. Die Brücke besteht aus zwei parallelen Fahrbahnen, die über eine Zwischenplatte fest miteinander verbunden sind. In der Länge ist die Brücke geteilt und die beiden Brückenhälften liegen während des Transports übereinander. Die an den Enden der Fahrbahnen angeordneten Rampen können in Transportstellung eingeklappt werden. Zum Verlegen der Brücke ist in der Längsachse des Fahrzeugs ein Tragbalken angeordnet, auf dem die Brücke vom Fahrzeug in die Verlegestellung gefahren wird. Dazu sind am Verlegebalken Zahnräder, an der Unterseite der Brücke passende Zahnstangen vorgesehen. Zum Ablegen der Brücke wird der Balken abgekippt. Das Aufnehmen der Brücke erfolgt in umgekehrter Richtung.

Die DE 40 09 354 A offenbart ein im wesentlichen aus einem Verlegefahrzeug, einem Vorschubrahmen, einem Verlegearm und einem Hilfsarm bestehendes Verlegesystem für eine zerlegbare Spurträgerbrücke mit einem zwischen den Spurträgern angeordneten Vorbauträger. Die einzelnen Brückenabschnitte werden beim Zusammenbau gekuppelt. Dabei sind die zu jedem Brückenabschnitt gehörenden zwei Abschnitte des Spurträgers und der aus zwei Hälften bestehende Abschnitt des Vorbauträgers in Querrichtung verschiebbar. Für den Transport werden sie zusammengeschoben, für den Einbau auseinandergeschoben. Die Spurträger und der Vorbauträger weisen U-Querschnitte auf mit vertikalen Rahmenstielen und oben liegenden Rahmenriegeln. Die Rahmenriegel des Vorbaurahmenträgerquerschnitts und die Querträger sind herausnehmbar. Alternativ können die Rahmenriegel des Vorbauträgers und die Querträger jeweils zwei Endgelenke und ein Mittengelenk mit Arretierungsmöglichkeiten aufweisen und sind dann für den Transport einklappbar. Mit einer solchen Brücke ist es möglich, das sogenannte Transportprofil von Fahrzeug und Brücke zu verringern. Allerdings ist die offenbarte Konstruktion noch sehr aufwändig. Das ist unbefriedigend.

Der vorliegenden Erfindung liegt die Aufgabe zugrunde, ein Schnellbaubrückensystem der eingangs genannten Art anzugeben, das einfach konstruiert ist, das nicht nur mit einem speziell angepassten Verlegefahrzeug sondern mit praktisch allen für Palettenbetrieb ausgerüsteten Landfahrzeugen verlegt werden kann.

Diese Aufgabe wird gelöst durch ein Schnellbaubrückensystem mit den Merkmalen des Anspruchs 1.

Dank dieser Konstruktion ist die Schnellbaubrücke für den taktischen Einsatz bei kleinen bis mittleren Brückenlängen ohne Ufervorbereitungen geeignet. Sie kann dank der eingebauten elektronischen Steuerung durch zwei Soldaten in maximal 10 Minuten verlegt werden. Auch der Rückbau wird in der gleichen Zeit bewältigt.

Der Transport kann mit allen Fahrzeugen mit ausreichender Transportkapazität, d. h. mittels Luft-, Schienen- oder Wasserfahrzeugen erfolgen.

Die erfindungsgemäße Brücke wird im freien Vorbau vom Fahrzeug, beispielsweise vom Lastkraftwagen aus verlegt. Dazu werden die Brückenteile horizontal ausgeschoben, gekuppelt und horizontal über das Hindernis verlegt. Infolge der niedrigen Signatur ist die Feindaufklärung erschwert.

Die erfindungsgemäße Brücke kann aber genauso gut auch mit Flugzeug und Hubschrauber transportiert werden, wobei auch hierbei die Fähigkeit, die Brückenbreite während des Transports zu verkleinern, von besonderem Vorteil ist.

Bei einem Schienentransport lässt sich das vorgegebene Tunnelprofil problemlos einhalten. Spezielle Transportfahrzeuge sind nicht erforderlich.

Gemäß einer Ausgestaltung der Erfindung besitzt der Vorschubträger ein Hut-Profil. Ein derartiges Profil lässt sich leicht so dimensionieren, dass die beim freien Vorbau auftretenden Biegekräfte sicher abgetragen werden. Außerdem können die seitlichen Leisten als Laufflächen für die Tragrollen der Verlegeeinrichtung dienen.

Gemäß einer bevorzugten Ausgestaltung sitzt der Triebstock geschützt in der Vertiefung des Hut-Profils.

Vorzugsweise sind die Querrohre in den Rampen und die Querträger am Vorschubträger als Vierkantrohre ausgebildet.

An der der Mittellücke zugewandten Rampenlängskante kann ein Schrammbord vorgesehen sein. Dieses erfüllt insbesondere für kleine Fahrzeuge eine Leitfunktion. Durch das Weglassen eines Schrammbordes auch an den Außenkanten der Rampen gestaltet sich die Reinigung der Brückenoberfläche wesentlich einfacher.

Vorteilhafterweise bestehen die Rampen aus einem unten offenen U-Profil, wobei die Rampenspitzen unten geschlossen sind. Dank der unten offenen Konstruktion wird die erforderliche Torsionsweichheit erreicht, die eine optimale Anpassung der Rampenspitzen an die jeweilige Uferform ermöglicht. Dadurch, dass die Rampenspitzen unten geschlossen sind, wird die notwendige Auflagefläche zur Übertragung der Verkehrslast auch bei nicht vorbereiteten Ufern sichergestellt.

Vorzugsweise trägt die als Fahrbahn dienende Oberfläche der Rampen einen rutschhemmenden Belag.

Vorteilhafterweise bestehen die Rampen aus Leichtmetall. Dadurch wird das Gewicht verringert, so dass auch relativ lange Brücken frei verlegt werden können, ohne dass spezielle Verlegefahrzeuge, z. B. Verlegepanzer benötigt werden.

Wegen der hohen Belastung besteht der Vorschubträger vorteilhafterweise aus Stahl.

Um die universelle Verlegbarkeit mittels Luft-, Schienen-, Wasser- und/oder Landfahrzeugen sicherstellen zu können, ist gemäß einer Weiterbildung eine geeignete Verlegevorrichtung vorgesehen. Diese umfasst außer dem schon erwähnten Quertransporteur einen ersten Triebstockantrieb mit Antriebsmotor, Getriebe und Ritzel, eine vordere Hubeinrichtung mit Hubarm, Tragrollen, Zentrierblechen und Hubzylinder, eine hintere Hubeinrichtung mit Hubarm, Tragrollen, Zentrierblechen und Hubzylinder, einen Seilzug mit Seil und motorisch betätigter Seiltrommel und einen heckseitigen Verlegearm mit unteren und oberen Stützrollen, die mit den Laufflächen des Vorschubträgers kooperieren, und mit einem zweiten Triebstockantrieb mit Antriebsmotor, Getriebe und Ritzel. Dabei ist der Verlegearm auf einer Achse montiert, mittels Schwenkzylinder zwischen etwa senkrecht nach oben und etwa senkrecht nach unten verschwenkbar und in jeder Stellung blockierbar.

Gemäß einer Weiterbildung hierzu wirkt der Schwenkzylinder für den Verlegearm über einen Schwenkhebel, der auf der Achse des Verlegearms verdrehbar montiert ist. Zum Anheben der Brücke greift dieser Schwenkhebel in den Verlegearm formschlüssig ein. Das Hochschwenken des unbelasteten Verlegearms in die Stauposition übernimmt ein zwischen dem Schwenkhebel und Verlegearm angeordneter Schwenktrieb. Der Schwenkzylinder ist dabei in Freilaufstellung.

Wegen der besonderen Belastung des Verlegearms bestehen dieser und ebenso der Schwenkhebel vorzugsweise aus Stahl.

Um die universelle Transportierbarkeit der Brücke zu ermöglichen, kann die Verlegeeinrichtung auf einer Transportpalette montiert bzw. in die Transportpalette integriert sein. Die Transportpalette kann dann mit Verlegeeinrichtung und demontierter Brücke ohne besondere Anpassung mit jedem Luft-, Schienen-, Wasser- und/oder Landfahrzeug transportiert werden.

Gemäß einer Weiterbildung hierzu umfasst die Transportpalette einen Palettenrahmen aus zwei Längsträgern und zwei Querträgern, eine vorne befestigte Stütze mit einer Hakenaufnahme zum Transportfahrzeug, mit Halterungen für die Seilwinde und mit Führungen für den oben liegenden Spurträger.

Vorteilhafterweise tragen die Querträger den Quertransporteur, der seinerseits die Rampen trägt und bewegt.

Vorteilhafterweise ist die Transportpalette eine Stahlkonstruktion.

Ferner wird die Transportpalette ein diesel-elektrisch-hydraulisches Aggregat, die Hydraulikanlage, die elektrische Steuerung, die Spreizzylinder und/oder die Stützfüße mit den zugehörigen Stützzylindern umfassen.

Vorteilhafterweise umfasst die Transportpalette zusätzliche Stützräder.

Gemäß einer Ausgestaltung sind alle Hydraulikzylinder als Differentialzylinder ausgelegt, die einerseits eine Schnellverstellung, andererseits eine hohe Kraftentfaltung ermöglichen.

Anhand der Zeichnung soll die Erfindung in Form von Ausführungsbeispielen näher erläutert werden. Es zeigen
- Fig.1: ein Landfahrzeug mit einem militärischen Schnellbaubrückensystem in Transportstellung von der Seite,
- Fig.2: das Transportfahrzeug der Fig. 1 von vorne,
- Fig.3: das Transportfahrzeug der Fig. 1 und 2 von hinten,
- Fig.4: eine Schnellbaubrücke, zerlegt in ihre Einzelteile,
- Fig.5: die Schnellbaubrücke im zusammengebauten Zustand,
- Fig.6: die Transportpalette von Fig. 1 ohne Schnellbaubrücke als Seitenansicht und
- Fig.7: die Transportpalette von Fig. 6 von hinten.

Die Fig. 1, 2 und 3 zeigen ein Transportfahrzeug 1 von der Seite, von vorne und von hinten. Auf dem Chassis des Transportfahrzeugs 1 ist eine Transportpalette befestigt, die ihrerseits eine in Transportstellung zerlegte Schnellbaubrücke 100 trägt. Zwei Spurträger 110, 120 der Schnellbaubrücke 100 sind zwischen einer vorderen Stütze 260 und einem hinteren Verlegearm 220 fixiert.

Fig. 4 zeigt die im freien Vorbau verlegbare Schnellbaubrücke 100, zerlegt in ihre Einzelteile. Man erkennt vier Rampen 111, 112; 121; 122, deren Oberseite 114, 124 mit einem rutschfesten Fahrbahnbelag versehen ist. Je zwei Rampen 111, 122; 112, 121 können mit Hilfe von Kupplungen 115, 125 zu einer kompletten Fahrspur gekoppelt werden.

Zwischen den Rampen erkennt man einen Vorschubträger 130, bestehend aus zwei Trägerabschnitten 131, 141. Diese besitzen ein Hut-Profil, in dem ein Triebstock (nicht dargestellt) geschützt untergebracht ist. Die Seitenflächen 133, 143 des Hut-Profils dienen als Laufflächen für Tragrollen 231, 233 der Verlegeeinrichtung 200 (Fig. 6).

An jedem Vorschubträgerabschnitt 131, 141 sind vorne und hinten Querträger 132, 142 montiert. Diese greifen in Querrohre 113, 123 ein, die in die Rampen 111, 112; 121, 122 unterhalb der Fahrbahn 114, 124 eingeschweißt sind. Dadurch lassen sich die Rampen für den Transport zusammenfahren, so dass das Transportprofil verkleinert wird.

Fig. 5 zeigt die im freien Vorbau verlegbare militärische Schnellbaubrücke 100 im fertig zusammengebauten Zustand. Die beiden Spurträger 110, 120 sind gekoppelt und auf den Querträgern 132, 142 des Vorschubträgers 130 fixiert.

Fig. 6 von der Seite und Fig. 7 von hinten zeigen die Verlegeeinrichtung 200 in Form einer Transportpalette. Diese besitzt einen Palettenrahmen 210 aus zwei Längsträgern und zwei Querträgern (nicht dargestellt), eine vorne befestigte Stütze 260 und einen hinten schwenkbar angelenkten Verlegearm 220. An der Transportpalette sind ferner vorgesehen Stützräder 211, Stützfüße 241, die mit Hilfe eines schwenkbar angebrachten Stützzylinders 240 aktiviert werden können, eine Hydraulikanlage 270 und eine elektronische Steuerung (nicht dargestellt). Die Versorgung der Hydraulik und der Elektronik erfolgt über geeignete Anschlüsse vom Transportfahrzeug 1 aus.

An der vorderen Stütze 260 ist zunächst eine motorisch angetriebene Seiltrommel 251 für einen Seilzug 250 vorgesehen. Dieser Seilzug 250 unterstützt das Wiederaufnehmen der verlegten Schnellbaubrücke 100. Außerdem ist an der vorderen Stütze 260 eine Halterung 261 zum Fixieren des oben liegenden Spurträgers 120 (Fig. 1) vorgesehen.

Am Palettenrahmen 210 sind ferner ein vorderer Hilfsarm 230 und ein hinterer Hilfsarm (nicht dargestellt) mit Tragrollen 231, 233 und Zentrierblechen 232, 234 vorgesehen. Auf den Tragrollen 231, 233 läuft der unten liegende Spurträger 110 (Fig. 1). Mit Hilfe der Zentrierbleche 232, 234 werden die Rampen 111, 112; 121, 122 vor dem Transport zusammengefahren und vor dem Verlegen wieder gespreizt. Diese Bewegung erfolgt mit Spreizzylindern, die im Palettenrahmen 210 gelagert sind.

Im rückwärtigen Bereich der Transportpalette ist ein erster Triebstockantrieb mit Antriebsmotor, Getriebe und Ritzel 225 vorgesehen, welches mit dem Triebstock in der Unterseite des Vorschubträgers 130 zusammenwirkt.

Ein zweiter Triebstockantrieb mit Antriebsmotor, Getriebe und Ritzel 224 ist am Verlegearm 220 vorgesehen. Dieser trägt ferner obere Stützrollen 222 und mit Abstand dazu untere Stützrollen 221, die mit den Laufflächen 133, 143 am Vorschubträger 130 zusammen den freien Vorschub der Schnellbaubrücke 100 ermöglichen.

Der Verlegearm 220 ist an einer Querachse 223 gelagert und kann mit Hilfe eines Hydraulikzylinders (nicht dargestellt) zwischen der in der Abbildung dargestellten etwa senkrecht nach oben zeigenden Position und einer etwa senkrecht nach unten zeigenden Position verschwenkt werden, wobei er in jeder Winkelstellung blockiert werden kann.

## Patentansprüche

1. Mittels Luft-, Schienen-, Wasser- und/oder Landfahrzeugen (1) transportierbares, im freien Vorbau verlegbares militärisches Schnellbaubrückensystem, im wesentlichen umfassend
- eine Brücke (100), bestehend aus
- zwei Spurträgern (110,120), die mittels Kupplung miteinander verbindbar sind,
- und einer Verlegemechanik,
- eine Verlegeeinrichtung (200), die mit der Verlegemechanik korrespondiert, mit
- einer Hydraulikanlage (270)
- und einer elektronischen Steuerung,
- und einen Vorschubträger (130) mit
- einem Triebstock,
- und Laufflächen (133, 143) für Stützrollen (221, 222) der Verlegeeinrichtung (200),
- jeder Spurträger (110, 120) besteht aus zwei parallelen Rampen (111, 112; 121, 122) und einem Trägerabschnitt (131, 141),
**gekennzeichnet durch** die Merkmale:
- an den Rampen (111, 112; 121, 122) ist vorne und hinten je ein Querrohr (113, 123) montiert,
- am Vorschubträger (130) sind rechts und links sowie vorne und hinten Querträger (132, 142) vorgesehen, die in die Querrohre (113, 123) eingreifen,
- die Verlegeeinrichtung (200) umfasst
- einen Quertransporteur mit
- einem Teleskoprohr auf Gleitplatten,
- Tragrollen (231, 233) für die Rampen (111, 112; 121, 122) auf dem Teleskoprohr,
- Zentrierblechen (232, 234) neben den Tragrollen (231, 233), die mit den Rampen (111, 112; 121, 122) kooperieren
- und einem Seilzug (250, 251)
- und Spreizzylinder zum Ein- und Ausfahren des Teleskoprohrs und der Rampen (111, 112; 121, 122).

2. System nach Anspruch 1, **gekennzeichnet durch** das Merkmal:
- der Vorschubträger (130) besitzt ein Hutprofil.

3. System nach Anspruch 1 oder 2, **gekennzeichnet durch** das Merkmal:
- der Triebstock sitzt geschützt im Vorschubträger (130).

4. System nach einem der Ansprüche 1 bis 3, **gekennzeichnet durch** das Merkmal:
- die Querrohre (113, 123) und die Querträger (132, 142) sind als Vierkantrohr ausgebildet.

5. System nach einem der Ansprüche 1 bis 4, **gekennzeichnet durch** das Merkmal:
- an der der Mittellücke zugewandten Rampenlängskante ist ein Schrammbord vorgesehen.

6. System nach einem der Ansprüche 1 bis 5, **gekennzeichnet durch** die Merkmale:
- die Rampen (111, 112; 121, 122) bestehen aus einem unten offenen U-Profil,
- die Rampenspitzen sind unten geschlossen.

7. System nach einem der Ansprüche 1 bis 6, **gekennzeichnet durch** das Merkmal:
- die als Fahrbahn dienende Oberfläche der Rampen (111, 112; 121, 122) trägt einen rutschhemmenden Belag (114, 124).

8. System nach einem der Ansprüche 1 bis 7, **gekennzeichnet durch** die Merkmale:
- die Rampen (111, 112, 121, 122) bestehen aus Leichtmetall,
- der Vorschubträger (130) besteht aus Stahl.

9. System nach einem der Ansprüche 1 bis 8, **gekennzeichnet durch** die Merkmale:
- die Verlegeeinrichtung (200) umfasst außer dem Quertransporteur
- einen ersten Triebstockantrieb mit Antriebsmotor, Getriebe und Ritzel (225),
- eine vordere Hubeinrichtung mit Hubarm (230), Tragrollen (231), Zentrierblechen (232) und Hubzylinder,
- eine hintere Hubeinrichtung mit Hubarm, Tragrollen (233), Zentrierblechen (234) und Hubzylinder,
- einen Seilzug mit Seil (250) und motorisch betätigter Seiltrommel (251),
- und einen heckseitigen Verlegearm (220) mit
- unteren Stützrollen (221), die mit den Laufflächen (133, 143) des Vorschubträgers (130) kooperieren,
- oberen Stützrollen (222), die mit den Laufflächen (133, 143) des Vorschubträgers (130) kooperieren
- und einem zweiten Triebstockantrieb mit Antriebsmotor, Getriebe und Ritzel (224),
- der Verlegearm (220) ist
- auf einer Achse montiert,
- mittels Schwenkzylinder zwischen etwa senkrecht nach oben und etwa senkrecht nach unten verschwenkbar
- und in jeder Stellung blockierbar.

10. System nach Anspruch 9, **gekennzeichnet durch** die Merkmale:
- der Schwenkzylinder wirkt über einen Schwenkhebel,
- der Schwenkhebel ist auf der Achse seitlich verschiebbar.

11. System nach einem der Ansprüche 1 bis 10, **gekennzeichnet durch** das Merkmal:
- die Verlegeeinrichtung (200) ist auf einer Transportpalette montiert.

12. System nach Anspruch 11, **gekennzeichnet durch** die Merkmale:
- die Transportpalette umfasst
- einen Palettenrahmen (210) aus zwei Längsträgern,
- eine an den Längsträgern vorne befestigte Stütze (260) mit
- einer Hakenaufnahme zum Transportfahrzeug (1),
- Halterungen für die Seilwinde (251),
- und Führungen (261) für den oben liegenden Spurträger (120),
- und Querträger zwischen den Längsträgern.

13. System nach Anspruch 12, **gekennzeichnet durch** das Merkmal:
- die Querträger tragen den Quertransporteur.

14. System nach einem der Ansprüche 11 bis 13, **gekennzeichnet durch** die Merkmale:
- die Transportpalette, der Verlegearm (220) und/oder der Schwenkhebel bestehen aus Stahl.

15. System nach einem der Ansprüche 11 bis 14, **gekennzeichnet durch** das Merkmal:
- die Transportpalette umfasst ferner
- ein diesel-elektrisch-hydraulisches Aggregat,
- die Hydraulikanlage (270),
- die elektrische Steuerung,
- die Spreizzylinder
- und/oder Stützfüße (241) mit Stützzylinder (240).

16. System nach einem der Ansprüche 11 bis 15, **gekennzeichnet durch** das Merkmal:
- die Transportpalette umfasst ferner Stützräder (211).

17. System nach einem der Ansprüche 1 bis 16, **gekennzeichnet durch** das Merkmal:
- die Zylinder sind als Differentialzylinder ausgeführt.

## Claims

1. A military rapid-assembly bridge system which can be transported by air, rail, water and/or land vehicles (1) and which can be launched freely cantilevered, substantially comprising
- a bridge (100) comprising
- two carriageway supports (110,120) which can be connected to one another by means of a coupling,
- and a launching mechanism,
- a launching device (200) which corresponds to the launching mechanism, with a
- a hydraulic installation (270)
- and an electronic control system,
- and a launching beam (130) with
- a driving pin wheel,
- and running surfaces (133,143) for support rollers (221,222) of the launching device (200),
- each carriageway support (110,120) comprises two parallel ramps (111,112;121,122) and a support section (131,141),
**characterised by** the features:
- a respective transverse tube (113,123) is installed on the ramps (111,112;121,122) at the front and rear thereof,
- cross-beams (132,142), which engage in the transverse tubes (113,123), are provided on the launching beam (130) on the right and left, as well as at the front and rear,
- the launching device (200) comprises
- a transverse transporter with
- a telescopic tube on slide plates,
- support rollers (231,233) for the ramps (111, 112; 121,122) on the telescopic tube,
- centring plates (232,234) close to the support rollers (231,233) which co-operate with the ramps (111,112; 121,122).
- and a cable control (250,251)
- and expanding cylinders for extending and retracting the telescopic tube and the ramps (111,112; 121,122).

2. A system according to Claim 1, **characterised by** the feature:
- the launching beam (130) has a top hat profile.

3. A system according to Claim 1 or 2, **characterised by** the feature:
- the driving pin wheel is mounted protected in the launching beam (130);

4. A system according to any one of Claims 1 to 3, **characterised by** the feature:
- the transverse tubes (113,123) and the cross-beams (132,142) are in the form of square tubes.

5. A system according to any one of Claims 1 to 4, **characterised by** the feature:
- a guard railis provided on the ramp longitudinal edge nearest the centre gap.

6. A system according to any one of Claims 1 to 5, **characterised by** the features:
- the ramps (111,112; 121,122) consist of a downwardly open U-shaped section,
- the ramp tips are downwardly closed.

7. A system according to any one of Claims 1 to 6, **characterised by** the feature:
- the surface of the ramps (111,112; 121,122) serving as a carriageway is provided with a slip-resistant covering (114,124).

8. A system according to any one of Claims 1 to 7, **characterised by** the features:
- the ramps (111,112; 121,122) consist of light metal,
- the launching beam (130) consists of steel.

9. A system according to any one of Claims 1 to 8, **characterised by** the features:
- the launching device (200) comprises in addition to the transverse transporter
- a first pin wheel drive with a drive motor, transmission and pinion (225),
- a front lifting device with lifting arm (230), support rollers (231), centring plates (232) and lifting cylinder,
- a rear lifting device with lifting arm, support rollers (233), centring plates (234) and lifting cylinder,
- a cable control with a cable (250) with a motor-actuated cable drum (251),
- and a launching arm (220) at the rear end with
- lower support rollers (221) which co-operate with the running surfaces (133,143) of the launching beam (130)
- upper support rollers (222) which co-operate with the running surfaces (133,143) of the launching beam (130)
- and a second pin wheel drive with a drive motor, transmission and pinion (224),
- the launching arm (220)
- is mounted on an axis,
- can be pivoted by means of pivoting cylinders between approximately perpendicular upwards and approximately perpendicularly downwards
- and can be locked in any position.

10. A system according to Claim 9, **characterised by** the features:
- the pivoting cylinder acts via a pivoted lever,
- the pivoted lever is laterally displaceable on the axis.

11. A system according to any one of Claims 1 to 10, **characterised by** the feature:
- the launching device (200) is mounted on a transport pallet.

12. A system according to Claim 11, **characterised by** the features:
- the transport pallet comprises
- a pallet frame (210) comprising two longitudinal members,
- a support (260) fastened to the front of the longitudinal members and with
- a hook socket for the transporting vehicle (1),
- mountings for the cable winch (251),
- and guides (261) for the carriageway support (120) situated at the top,
- and transverse members between the longitudinal members.

13. A system according to Claim 12, **characterised by** the feature:
- the transverse members carry the transverse transporter.

14. A system according to any one of Claims 11 to 13, **characterised by** the features:
- the transport pallet, the launching arm (220) and/or the pivoted lever consist of steel.

15. A system according to any one of Claims 11 to 14, **characterised by** the feature:
- the transport pallet further comprises
- a diesel-electric-hydraulic unit,
- a hydraulic installation (270),
- the electric control system,
- the expanding cylinders
- and/or support feet (241) with supporting cylinders (240).

16. A system according to any one of Claims 11 to 15, **characterised by** the feature:
- the transport pallet further comprises support wheels (211).

17. A system according to any one of Claims 1 to 16, **characterised by** the feature:
- the cylinders are in the form of differential cylinders.

## Revendications

1. Système de pont militaire à construction rapide pouvant être posé dans un avant-corps libre, pouvant être transporté au moyen de véhicules aériens, ferroviaires, aquatiques et/ou terrestres (1), comprenant principalement :
- un pont (100) constitué de :
- deux supports de voie (110, 120) qui peuvent être reliés l'un à l'autre au moyen d'un couplage,
- et un mécanisme de pose ;
- un dispositif de pose (200) qui correspond au mécanisme de pose, avec :
- une installation hydraulique (270),
- et une commande électronique ;
- et un support d'avancement (130) avec :
- un fuseau,
- et des surfaces de roulement (133, 143) pour des rouleaux d'appui (221, 222) du dispositif de pose (200) ;
- chaque support de voie (110, 120) étant constitué de deux rampes parallèles (111, 112 ; 121, 122) et d'une section de support (131, 141) ;
**caractérisé en ce que** :
- un tube transversal (113, 123) est à chaque fois monté à l'avant et à l'arrière sur les rampes (111, 112 ; 121, 122) ;
- des supports transversaux (132, 142) qui s'engagent dans les tubes transversaux (113, 123) sont prévus à gauche et à droite, ainsi qu'à l'avant et à l'arrière, sur le support d'avancement (130) ;
- le dispositif de pose (200) comprend :
- un transporteur transversal avec :
- un tube télescopique sur des plaques à glissement,
- des rouleaux porteurs (231, 233) pour les rampes (111, 112 ; 121, 122) sur le tube télescopique,
- des tôles de centrage (232, 234) à côté des rouleaux porteurs (231, 233), qui coopèrent avec les rampes (111, 112 ; 121, 122)
- et une commande par câble (250, 251),
- et des cylindres expansibles pour l'entrée et la sortie du tube télescopique et des rampes (111, 112 ;. 121, 122).

2. Système selon la revendication 1, **caractérisé en ce que** le support d'avancement (130) possède un profilé chape.

3. Système selon l'une quelconque des revendications 1 ou 2, **caractérisé en ce que** le fuseau est logé de façon protégée dans le support d'avancement (130).

4. Système selon l'une quelconque des revendications 1 à 3, **caractérisé en ce que** les tubes transversaux (113, 123) et les supports transversaux (132, 142) sont réalisés en tant que tubes quadrangulaires.

5. Système selon l'une quelconque des revendications 1 à 4, **caractérisé en ce qu'**un listeau est prévu sur le côté longitudinal de la rampe dirigé vers l'espace central.

6. Système selon l'une quelconque des revendications 1 à 5, **caractérisé en ce que** les rampes (111, 112 ; 121, 122) sont constituées d'un profilé en U ouvert sur le bas et **en ce que** les extrémités des rampes sont fermées sur le bas.

7. Système selon l'une quelconque des revendications 1 à 6, **caractérisé en ce que** la surface des rampes (111, 112 ; 121, 122) faisant fonction de piste de roulage porte un revêtement freinant le glissement (114, 124).

8. Système selon l'une quelconque des revendications 1 à 7, **caractérisé en ce que** les rampes (111, 112 ; 121, 122) sont constituées de métal léger et **en ce que** le support d'avancement (130) est constitué d'acier.

9. Système selon l'une quelconque des revendications 1 à 8, **caractérisé en ce que** le dispositif de pose (200) comprend en marge du transporteur transversal :
- un premier entraînement de fuseau avec un moteur d'entraînement, une transmission et un pignon (225),
- un dispositif de levage avant avec un bras de levage (230), des rouleaux porteurs (231), des tôles de centrage (232) et un cylindre de levage,
- un dispositif de levage arrière avec un bras de levage, des rouleaux porteurs (233), des tôles de centrage (234) et un cylindre de levage,
- une commande par câble avec un câble (250) et un tambour d'enroulement (251) actionné par un moteur,
- et un bras de pose (220) sur le côté arrière avec :
- des rouleaux d'appui inférieurs (221) qui coopèrent avec les surfaces de roulement (133, 143) du support d'avancement (130),
- des rouleaux d'appui supérieurs (222) qui coopèrent avec les surfaces de roulement (133, 143) du support d'avancement (130),
- et un deuxième entraînement de fuseau avec un moteur d'entraînement, une transmission et un pignon (224) ;
et **en ce que** le bras de pose (220) :
- est monté sur un axe,
- peut être basculé au moyen d'un cylindre de pivotement entre une position sensiblement verticale vers le haut et une position sensiblement verticale vers le bas,
- et peut être bloqué dans n'importe quelle position.

10. Système selon la revendication 9, **caractérisé en ce que** le cylindre de pivotement agit par le biais d'un levier de pivotement et **en ce que** le levier de pivotement peut être décalé sur l'axe dans le sens latéral.

11. Système selon l'une quelconque des revendications 1 à 10, **caractérisé en ce que** le dispositif de pose (200) est monté sur une palette de transport.

12. Système selon la revendication 11, **caractérisé en ce que** la palette de transport comprend :
- un cadre de palette (210) fait de deux supports longitudinaux,
- un montant (260) fixé à l'avant sur les supports longitudinaux avec :
- un logement de crochet pour le véhicule de transport (1),
- des fixations pour le treuil à câble (251),
- et des guides (261) pour le support de voie (120) situé sur le haut, .
- et des supports transversaux entre les supports longitudinaux.

13. Système selon la revendication 12, **caractérisé en ce que** les supports transversaux supportent le transporteur transversal.

14. Système selon l'une quelconque des revendications 11 à 13, **caractérisé en ce que** la palette de transport, le bras de pose (220) et/ou le levier de pivotement sont constitués d'acier.

15. Système selon l'une quelconque des revendications 11 à 14, **caractérisé en ce que** la palette de transport comprend en outre :
- un ensemble diesel électrique et hydraulique,
- l'installation hydraulique (270),
- la commande électrique,
- les cylindres expansibles,
- et/ou des pieds d'appui (241) avec des cylindres d'appui (240).

16. Système selon l'une quelconque des revendications 11 à 15, **caractérisé en ce que** la palette de transport comprend en outre des roues d'appui (211).

17. Système selon l'une quelconque des revendications 1 à 16, **caractérisé en ce que** les cylindres sont réalisés en tant que cylindres différentiels.
